# EUROPÄISCHE PATENTSCHRIFT

(11) **EP 4 007 722 B1**
(45) Veröffentlichungstag und Bekanntmachung des Hinweises auf die Patenterteilung: **06.12.2023**
(21) Anmeldenummer: 20743984.5
(22) Anmeldetag: 15.07.2020
(51) Int. Cl.: B65B 11/10, B65B 51/02

(54) **VORRICHTUNG UND VERFAHREN FÜR DIE BILDUNG VON GEBINDEN AUS EINZELPACKUNGEN**
DEVICE AND METHOD FOR FORMING BUNDLES OF INDIVIDUAL PACKAGES
DISPOSITIF ET PROCÉDÉ DE FORMATION DE PAQUETS D'EMBALLAGES INDIVIDUELS

(30) Priorität: 01.08.2019 DE 102019120789
(43) Veröffentlichungstag der Anmeldung: 08.06.2022
(73) Patentinhaber: KHS GmbH, 44143 Dortmund (DE)
(72) Erfinder: COX, Bernd, 47652 Weeze (DE); JÖRISSEN, Michael, 47551 Bedburg-Hau (DE)
(86) Internationale Anmeldenummer: PCT/EP2020/069969
(87) Internationale Veröffentlichungsnummer: WO 2021/018587

(56) Entgegenhaltungen:
- EP-A1- 1 227 040
- EP-A1- 1 403 181
- GB-A- 2 258 205
- US-A- 5 189 865

## Beschreibung

Die Erfindung betrifft eine Vorrichtung für die Bildung von Gebinden aus Einzelpackungen, insbesondere Flüssigkeitsbehältern, durch Einschlagen eines Verpackungsverbunds aus gruppierten Einzelpackungen in einen Zuschnitt aus einem Verpackungsmaterial, mit
- einer Transporteinheit zum Transportieren des Verpackungsverbunds in eine Transportrichtung und
- einer den Verpackungsverbund mit dem Zuschnitt in Transportrichtung derart umhüllenden Umhüllungseinheit, dass ein vorderes Ende und ein hinteres Ende des Zuschnitts an der Transporteinheit anliegend überlappend angeordnet sind, wobei
die Transporteinheit ein im Bereich der Überlappungseinheit angeordnetes Einschlagband zur Beförderung des Verpackungsverbunds entlang einer Transportebene von einem Einschlagbandeinlauf zu einem Einschlagbandauslauf aufweist.

Ferner betrifft die Erfindung ein Verfahren zur Überprüfung und/oder Behandlung eines einen Verpackungsverbund einhüllenden Zuschnitts mittels einer Funktionseinheit unter Verwendung einer Vorrichtung der oben genannten Art.

Vorrichtungen und Verfahren zum Verpacken von zu einem Verpackungsverbund zusammengefassten Gruppen aus Einzelpackungen, wie zum Beispiel Getränkedosen, -flaschen, -kartons oder dergleichen, in einen Zuschnitt aus einem schrumpfbaren Folienmaterial sind aus dem Stand der Technik, bspw. der DE 10 2008 052 633 A1, bereits in vielfältigen Ausgestaltungen bekannt. Eine definierte Anzahl von Einzelpackungen werden in vorbestimmter Weise gruppiert und anschließend in einer Transportrichtung unter Bildung eines Folienüberschlags in einen Folienzuschnitt eingeschlagen. Zur Bildung eines allseits geschlossenen Folieneinschlags werden anschließend beiderseits seitlich von dem Verpackungsverbund vorstehende Faltlaschen mittels einer Falteinheit seitlich an den Verpackungsverbund angelegt. Durch ein anschließendes Schrumpfen der Folie wird dann ein als stabile Verpackungseinheit ausgebildetes Gebinde erzeugt, bei dem die Einzelpackungen relativ zueinander festgelegt sind.

Vorliegend soll unter Flüssigkeitsbehälter die bekannten Primärverpackungen für Getränke und flüssige Lebensmittel verstanden werden, wie insbesondere Flaschen, Dosen, Becher sowie Beutelverpackungen (Pouch) oder kubische Kartonverpackung mit oder ohne Ausgießer. Diese Flüssigkeitsbehälter können aus einem oder mehreren bekannten Materialien bestehen, wie beispielsweise Glas, Kunststoff, Metall oder Karton.

Der Transport des Verpackungsverbunds durch die Umhüllungseinheit erfolgt unter Verwendung eines eine Transportebene bildenden Einschlagbands. Zur Umhüllung des Verpackungsverbunds mit dem Zuschnitt wird dieser mit einem vorderen Ende im Bereich zwischen dem Verpackungsverbund und dem Einschlagband angeordnet, wodurch das vordere Ende des Zuschnitts über den Verpackungsverbund auf dem Einschlagband fixiert ist. In der Umhüllungseinheit wird nachfolgend das hintere Ende des Zuschnitts in einer der Transportrichtung entsprechenden Umfangsrichtung um den Verpackungsverbund herumgeschlagen, wobei das hintere Ende im Bereich zwischen dem Einschlagband und einem sich in Transportrichtung anschließenden Abtransportband durch eine durch eine Oberseite des Einschlagbands bestimmte Transportebene hindurchgeführt wird. Hieran anschließend wird das hintere Ende in der Transportebene überlappend mit dem vorderen Ende an der - bezogen auf die Gebrauchslage - Unterseite des Verpackungsverbunds angelegt.

Vorbehaltlich einer abweichenden Beschreibung, soll vorliegend unter Transportband ein jegliches Fördermittel oder eine Mehrzahl von in oder quer zur Transportrichtung angeordneten Fördermitteln verstanden werden, das/die geeignet ist, die Gruppe aus Einzelpackungen mit oder ohne ein darunterliegendes Trägerelement, wie z.B. ein Tray, ein Pappzuschnitt oder dergleichen, in Transportrichtung zu fördern.

Die Verwendung von Verpackungen aus Kunststoffen wird aus ökologischen Gesichtspunkten zunehmend kritisch betrachtet. Dies betrifft insbesondere die Verwendung von derartigen Folienverpackungen, die, wie dies bei den mittels der gattungsgemäßen Vorrichtungen und Verfahren hergestellten Gebinden häufig der Fall ist, nicht wiederverwendbar sind. Nachdem in der Regel auch keine sinnvolle Wiederverwertung der eingesetzten Kunststofffolie erfolgt, ist deren Verwendung zur Gebindeherstellung aus umwelttechnischen Gesichtspunkten als besonders nachteilig anzusehen.

Die EP 1 227 040 A1 zeigt eine Maschine zum Verpacken von Stapeln von Blättern, mit einer Zuführeinheit zum Zuführen des Stapels entlang einer gegebenen Bahn, eine Versorgungseinheit zum Zuführen von Bögen aus Verpackungsmaterial und zum Anordnen eines Bogens aus Verpackungsmaterial entlang des Weges des Stapels, und eine Faltspindel, die entlang des Weges angeordnet ist, um den Bogen aus Verpackungsmaterial zu einem U um den Stapel zu falten. Jeder Stapel ist durch Blätter definiert, die gestapelt sind, um ein Prisma mit rechteckiger Basis einer gegebenen Höhe zu bilden, und umfasst zwei Basisflächen, die durch entsprechende Endblätter definiert sind, zwei Seitenflächensenkrecht zu den Basisflächen und zwei Endflächen. Die Zuführeinheit umfasst einen ersten Förderer zum Schieben des Stapels an der Faltspindel in einer Zuführrichtung parallel zu den Basisflächen und die Zuführeinheit umfasst eine Fördervorrichtung zum Halten des Bogens aus Verpackungsmaterial quer zur Zuführrichtung an der Faltspindel.

Bei der Verwendung von Verpackungsmaterialzuschnitten aus umweltfreundlichen, jedoch nicht schrumpfbaren Materialien zur Herstellung von Gebinden besteht das Problem, dass zur Herstellung eines als stabile Verpackungseinheit ausgebildeten Gebindes eine hierfür wesentliche, mit einer geeigneten Umhüllungseinheit erreichbare stramme Anlage des Zuschnitts an dem Verpackungsverbund durch eine zuverlässige Fixierung des hinteren Endes an dem vorderen Ende gesichert werden muss. Hierzu sind bspw. als Klebeeinheiten ausgebildete Funktionseinheiten verwendbar, welche auf einer Außenseite des Zuschnitts im Kontaktbereich mit dem hinteren Ende ein Klebemittel auftragen. Aufgrund der Anordnung des vorderen Endes im Bereich zwischen dem Verpackungsverbund und dem Einschlagband steht jedoch aufgrund der flächigen Ausgestaltung des Einschlagbands nur ein eng bemessener Bereich zwischen dem Ende des Einschlagbands und dem Anfang eines sich an das Einschlagband anschließenden Abtransportbands zur Aufbringung des Klebemittels auf den Zuschnitt im Bereich seines vorderen Endes zur Verfügung, bevor dieser mit dem hinteren Ende überdeckt wird. Ein Klebemittelauftrag im Bereich zwischen dem Einschlagband und dem Abtransportband weist daher die Gefahr auf, dass das Klebemittel nicht ausreichend auf dem Zuschnitt angeordnet ist, sodass es in der Folge nicht zu einer ausreichenden Fixierung des hinteren Endes an dem vorderen Ende kommt.

Hiervon ausgehend liegt der Erfindung die Aufgabe zugrunde, einen zuverlässigen Klebemittelauftrag auf einen im Bereich zwischen einem Einschlagband und einem Verpackungsverbund angeordneten Zuschnitt zu ermöglichen.

Die Erfindung löst die Aufgabe durch eine Vorrichtung mit den Merkmalen des Anspruchs 1 sowie ein Verfahren mit den Merkmalen des Anspruchs 9. Vorteilhafte Weiterbildungen der Vorrichtung sind in den abhängigen Ansprüchen 2 bis 8 angegeben. Vorteilhafte Weiterbildungen des Verfahrens sind in den abhängigen Ansprüchen 10 bis 12 angegeben. Die in den Ansprüchen enthaltenen Merkmale bzw. Merkmalskombinationen werden zu einem Bestandteil der Beschreibung erklärt.

Kennzeichnend für die erfindungsgemäße Vorrichtung ist, dass das Einschlagband mehrere in Transportrichtung umlaufende, parallel zueinander sowie freiraumbildend im Abstand voneinander angeordnete Einzelbänder aufweist, wobei das Einschlagband eine erste Gruppe von sich von dem Einschlagbandeinlauf bis zum Einschlagbandauslauf erstreckende, als Vollbänder ausgebildete Einzelbänder und eine zweite Gruppe von sich von dem Einschlagbandeinlauf bis in einen einen Freiraum bildenden Endbereich vor dem Einschlagbandeinlauf erstreckende, als Teilbänder ausgebildete Einzelbänder aufweist, und wobei jeweils ein Teilband benachbart zu einem Vollband angeordnet ist.

Grundsätzlich erstreckt sich das Einschlagband von einem Einschlagbandeinlauf, wo es einen zu umhüllenden Verpackungsverbund aus gruppierten Einzelpackungen übernimmt, bis zu einem Einschlagbandauslauf, an dem der zumindest weitestgehend in den Zuschnitt eingeschlagene Verpackungsverbund aus der Umhüllungseinheit abtransportiert wird. Gemäß der Erfindung ist vorgesehen, dass das Einschlagband nicht aus einem einzigen Bandkörper gebildet ist, sondern mindestens zwei Arten von Einzelbändern aufweist, welche eine unterschiedliche Länge aufweisen. Die als Vollbänder ausgebildeten Einzelbänder erstrecken sich von dem Einschlagbandeinlauf bis zu dem Einschlagbandauslauf. Demgegenüber erstrecken sich die als Teilbänder ausgebildeten Einzelbänder ebenfalls ausgehend vom Einschlagbandeinlauf nur bis in einen Bereich vor dem Einschlagbandauslauf, d.h. die Teilbänder enden - in Transportrichtung betrachtet - im Abstand vor dem Einschlagbandauslauf. In Folge der quer zur Transportrichtung abwechselnden Anordnung von Teilbändern und Vollbändern weist das Einschlagband in einem dem Einschlagbandauslauf zugewandten Endbereich somit einen Abschnitt auf, über den sich nur die Vollbänder erstrecken. Hierdurch werden in diesem Bereich zwischen den Vollbändern unter Beibehaltung einer ausreichenden Transportwirkung gegenüber dem Verpackungsverbund, ausreichend große Freiräume bereitgestellt, über die geeignete Funktionseinheiten mit dem Zuschnitt in Wirkverbindung gelangen können. Bspw. ermöglichen die Freiräume die komfortable Auftragung von Klebemittel mittels einer als Klebeeinheit ausgebildeten Funktionseinheit durch das Einschlagband hindurch auf den mit dem Einschlagband in Kontakt befindlichen Zuschnitt. Der Klebemittelauftrag kann somit in einer Weise erfolgen, durch die besonders zuverlässig gewährleistet ist, dass ein anschließend an das vordere Ende des Zuschnitts angelegte hintere Ende zuverlässig fixiert ist, sodass eine durch die Umhüllungseinheit erzeugbare stramme Anordnung des Zuschnitts an dem Verpackungsverbund beibehalten wird.

Bei dem Verpackungsmaterial, aus welchem der Zuschnitt gebildet ist, kann es sich beispielsweise um ein Papiermaterial handeln. Mit anderen Worten, der Zuschnitt kann aus einem Papiermaterial bestehen.

Die aus den unterschiedlichen Längen von Teilbändern und Vollbändern resultierende Dimension des Endbereichs des Einschlagbands, in dem eine Transportwirkung nur über die Vollbänder erreicht wird, ist grundsätzlich frei wählbar. Nach einer besonders vorteilhaften Ausgestaltung der Erfindung ist jedoch vorgesehen, dass die Teilbänder 10% bis 50%, bevorzugt 20% bis 40%, besonders bevorzugt 25% bis 35%, kürzer sind als die Vollbänder. Durch diese Ausgestaltung der Erfindung wird ein ausreichend langer - in Transportrichtung betrachtet - Endbereich des Einschlagbands bereitgestellt, in dem die Freiräume durch den Abstand der Vollbänder bestimmt werden und über die eine zuverlässige Auftragung von Klebemittel auf den Zuschnitt erfolgen kann, welcher dazu geeignet ist, eine zuverlässige Fixierung eines an das vordere Ende angelegten hinteren Endes des Zuschnitts zu gewährleisten.

Die Anordnung einer Funktionseinheit, bspw. einer Klebeeinheit zur Aufbringung von Klebemittel auf den Zuschnitt oder sonstiger mit dem Zuschnitt in Wechselwirkung tretender Funktionseinheiten, kann grundsätzlich an beliebiger Stelle im Endbereich erfolgen, sofern die gewünschte Wechselwirkung mit dem Zuschnitt erzielt wird. Nach einer vorteilhaften Weiterbildung der Erfindung ist jedoch zur Aufnahme einer Funktionseinheit ein Funktionsraum vorgesehen, der unterhalb mindestens einem Arbeitstrum der Vollbänder und zwischen dem in Transportrichtung hinteren Ende oder hinteren Umlenkung mindestens eines der Teilbänder und dem hinteren Ende mindestens eines der Vollbänder aufgespannt ist. Vorzugsweise erstreckt sich der Funktionsraum über einen Bereich zwischen einer in Transportrichtung hinteren Umlenkung mindestens eines Teilbandes und dem Abtransportband, insbesondere zwischen einem Arbeitstrum und einem Leertrum der Vollbänder, und quer zur Transportrichtung.

Die Anordnung einer Funktionseinheit in einem gemäß dieser Weiterbildung der Erfindung abgegrenzten Freiraum gewährleistet aufgrund der räumlichen Nähe zum Zuschnitt ein besonders zuverlässiges Zusammenwirken der Funktionseinheit mit dem Zuschnitt. Ein fehlerhaftes Zusammenwirken von Funktionseinheit und Zuschnitt kann somit besonders zuverlässig vermieden werden.

Dies betrifft insbesondere die Anordnung der Funktionseinheit in einem durch Leertrum und Arbeitstrum der Vollbänder abgegrenzten Bereich, wobei die Funktionseinheit dann - bezogen auf die Gebrauchslage - unterhalb der sich in Transportrichtung und oberhalb der sich entgegen der Transportrichtung bewegenden Vollbänder in unmittelbarer Nähe zum Zuschnitt angeordnet ist, wo diese besonders zuverlässig über die Freiräume mit dem Zuschnitt in Wechselwirkung gelangen können.

Die Ausgestaltung der in dem Freiraum anordbaren und mit dem Zuschnitt in Wechselwirkung bringbaren Funktionseinheit ist frei wählbar. Nach einer weiteren Ausgestaltung der Erfindung ist jedoch vorgesehen, dass mittels mindestens einer Funktionseinheit im Funktionsraum mindestens ein Ende des Zuschnitts sensorisch erfassbar und/oder überwachbar und/oder behandelbar ist, insbesondere ein Klebemittel appliziert werden kann.

Die Möglichkeit zur Anordnung einer oder mehrerer Funktionseinheiten bietet eine besonders zuverlässige Wechselwirkung der einzelnen Funktionseinheiten mit dem Zuschnitt. So kann bspw. besonders fehlerfrei die Detektierung des Zuschnitts über eine geeignete, als Sensoreinheit ausgebildete Funktionseinheit erfolgen. Eine Kleberaktivierung oder ein Klebemittelauftrag kann besonders exakt durch eine als Klebeeinheit ausgebildete Funktionseinheit bewirkt werden, wobei bei einer Klebemittelaktivierung die Klebeeinheit in entsprechender Weise auf den Zuschnitt einwirkt. Die Sensoreinheiten ermöglichen eine taktile oder berührungslose Positionserfassung des Zuschnitts auf dem Einschlagband.

Die Anordnung der Klebeeinheit zur Aufbringung eines Klebemittels auf die Unterseite des Verpackungsverbunds kann grundsätzlich in beliebiger Weise gegenüber dem Einschlagband erfolgen. Nach einer besonders vorteilhaften Ausgestaltung der Erfindung ist jedoch vorgesehen, dass die als Klebeeinheit ausgebildete Funktionseinheit zur Aufbringung von Klebemittel auf die Unterseite des Verpackungsverbunds im Bereich der Freiräume angeordnet ist. Eine Anordnung im Bereich der Freiräume, bspw. derart, dass die Klebeeinheit innerhalb der umlaufenden Vollbänder angeordnet ist, ermöglicht eine besonders exakte Aufbringung des Klebemittels auf den Zuschnitt. Die Klebeeinheit kann hierzu geeignete Düsen aufweisen, welche einen vorbestimmten Klebemittelauftrag in den hierfür vorgesehenen Bereichen des Zuschnitts gewährleisten.

Nach einer weiteren Ausgestaltung der Erfindung ist vorgesehen, dass das Einschlagband im Bereich einer dem Einschlagbandauslauf zugewandten Bandumlenkung der Teilbänder ein die Teilbänder gegenüber der Klebeeinheit abschirmendes Schutzblech aufweist. Gemäß dieser Ausgestaltung der Erfindung ist zwischen der Bandumlenkung der kürzeren Teilbänder ein Schutzblech angeordnet, welches die Teilbänder, insbesondere den Umlenkbereich, vor einer Belastung mit einem bspw. aus einem Sprühnebel resultierenden Klebemittel schützt. Eine Verunreinigung der mit den Verpackungsverbünden in Kontakt befindlichen Außenseiten der Teilbänder mit Klebemittel wird somit wirksam vorgebeugt.

Zur Erhöhung der Sicherheit des Klebemittelauftrags auf den Zuschnitt ist nach einer weiteren Ausgestaltung der Erfindung eine als Sensoreinheit ausgebildete Funktionseinheit zur Erfassung des Verpackungsverbunds in einem Arbeitsbereich der Klebeeinheit vorgesehen. Durch die Sensoreinheit kann in zuverlässiger Weise die Anordnung des Verpackungsbunds in dem Endbereich des Einschlagbands detektiert werden, in dem mittels der Klebeeinheit ein Klebemittel, bspw. punktuell oder in vorbestimmter Weise verteilt, auf dem Zuschnitt aufgetragen wird. Die Sensoreinheit erhöht somit die Zuverlässigkeit des Klebemittelauftrags auf den Zuschnitt in einem hierfür vorgesehenen Bereich in ergänzender Weise.

Nach einer weiteren Ausgestaltung der Erfindung ist ferner vorgesehen, dass die Transporteinheit ein sich in Transportrichtung an das Einschlagband anschließendes Abtransportband aufweist, wobei das Einschlagband eine derart höhere Bandgeschwindigkeit, insbesondere 1,25- bis 2-mal höhere Bandgeschwindigkeit, als das Abtransportband aufweist, dass das hintere Ende des Zuschnitts beim Übergang des Verpackungsverbunds vom Einschlagband auf das Abtransportband in Richtung auf das vordere Ende des Zuschnitts vorgespannt wird.

Gemäß dieser Weiterbildung der Erfindung ist vorgesehen, dass das Abtransportband und das Einschlagband eine voneinander abweichende Bandgeschwindigkeit aufweisen, wobei das in Transportrichtung hinter dem Einschlagband angeordnete Abtransportband eine geringere Bandgeschwindigkeit besitzt. Während des Transports durch die Umhüllungseinheit in Transportrichtung befindet sich der Verpackungsverbund zeitweise sowohl mit dem Abtransportband als auch mit dem Einschlagband in Eingriff. Während dieser Überleitung des Verpackungsverbunds von dem Einschlagband auf das Abtransportband wird das hintere Ende des Zuschnitts unter das vordere Ende des Zuschnitts geführt. Aufgrund der dabei langsameren Bandgeschwindigkeit des Abtransportbands gegenüber dem Einschlagband wird der Zuschnitt, bspw. ein Papierzuschnitt, unter Spannung gesetzt und gestrafft, wobei ein umgeschlagenes hinteres Ende des Papierzuschnitts in Richtung auf dessen vorderen Ende gezogen wird. Insgesamt wird dadurch in einer der Transportrichtung entsprechenden Umfangsrichtung des Verpackungsverbunds eine stramme Anlage des Papierzuschnitts an dem Verpackungsverbund erreicht. Hierdurch besteht in besonders komfortabler Weise die Möglichkeit der Herstellung eines als stabile Verpackungseinheit ausgebildeten Gebindes unter Verwendung eines aus Papiermaterial gebildeten Verpackungszuschnitts, welches ein gegenüber Kunststoffmaterialien deutlich umweltfreundlicheres Verpackungsmaterial darstellt.

Das erfindungsgemäße Verfahren zur Überwachung und/oder Behandlung eines einen Verpackungsverbund einhüllenden Zuschnitts mittels einer Funktionseinheit unter Verwendung einer vorstehend beschriebenen erfindungsgemäßen oder weitergebildeten Vorrichtung ist gekennzeichnet dadurch, dass die Funktionseinheit in einem Endbereich auf einem dem Zuschnitt abgewandten Seite des Einschlagbands, insbesondere in einem Funktionsraum zwischen einem Arbeitstrum und einem Leertrum der Vollbänder, angeordnet ist und durch den zwischen den Vollbändern gebildeten Freiraum hindurch mit dem Zuschnitt in Wirkverbindung gelangt.

Die Anordnung der Funktionseinheit in der beim erfindungsgemäßen Verfahren vorgesehenen Weise ermöglicht aufgrund deren Anordnung in unmittelbarer Nähe zu dem zu bearbeitenden, behandelnden oder überwachenden Zuschnitt eine besonders fehlerfreie Wechselwirkung der jeweiligen Funktionseinheit mit dem Zuschnitt. Im Falle der Ausgestaltung der Funktionseinheit als Sensoreinheit zur Erfassung des Zuschnitts im Endbereich des Einschlagbands kann die Erfassung besonders zuverlässig durch die Freiräume hindurch in taktiler oder berührungsloser Weise, bspw. durch geeignete optische Sensoren erfolgen. Über die Freiräume besteht für eine Klebeeinheit ebenfalls in zuverlässiger Weise die Möglichkeit, bspw. einen bereits an dem Zuschnitt angeordneten Kleber zu aktivieren oder mittels geeigneter Düsen ein Klebemittel in exakt vorbestimmter Weise auf den Zuschnitt aufzutragen. Das erfindungsgemäße Verfahren ermöglicht somit eine besonders zuverlässige Bearbeitung, Überwachung und/oder Behandlung des Zuschnitts durch die für den jeweiligen Prozess vorgesehene Funktionseinheit.

Besonders vorteilhafterweise ist dabei vorgesehen, dass die Funktionseinheit den Zuschnitt sensorisch erfasst, optisch überwacht und/oder behandelt, insbesondere ein Klebemittel auf den Zuschnitt aufträgt. Zum Einsatz kommen können dabei Funktionseinheiten, welche zur Ausführung mehrerer Prozesse ausgebildet sind, aber auch einzelne Funktionseinheiten, welche in geeigneter Weise benachbart zueinander im Funktionsraum angeordnet sind.

Nach einer besonders vorteilhaften Ausgestaltung der Erfindung ist ferner vorgesehen, dass die Funktionseinheit gegenüber dem Zuschnitt verstellt wird. Eine Verstellung der Funktionseinheit gegenüber dem Zuschnitt innerhalb des Freiraums ermöglicht eine exakte Ausrichtung der Funktionseinheit gegenüber dem Zuschnitt, sodass die jeweilige durch den Zuschnitt auszuführenden Arbeitsprozesse besonders zuverlässig durchgeführt werden können.

Besonders vorteilhaft ist es, wenn eine der Funktionseinheiten als Sensor agiert und beispielsweise ein Laserpositionssensor oder eine Kamera ist, welcher die relative Position zwischen einer oder mehreren Einzelpackungen und einer oder mehreren Seiten des Zuschnitts erfasst und überwacht. Alternativ kann auch das auf dem Zuschnitt applizierte Klebemittel in der Zusammenschau mit den Einzelpackungen oder einer oder mehreren Seiten des Zuschnitts erfolgen. Dieses so gewonnen Daten können dann vorteilhaft zu Steuerungszwecken genutzt werden, wie die Ausrichtung und Orientierung des Zuschnitts oder auch für den Austrag, bspw. Austragsmenge, des Klebemittels. Im Falle eines Auftrages eines Heiß- oder Schmelzklebers kann vorteilhafterweise eine der Funktionseinheiten eine Wärmebildkamera sein. Hiermit kann zum einen die Anwesenheit des Klebemittels, die IST-Temperatur und die flächige Ausdehnung und damit die Klebemittelmenge überwacht und nachlaufend gesteuert werden.

Die zentralen Steuer- und Regeleinheiten sind nicht weiter beschrieben, aber zweckmäßigerweise vorzusehen.

Ein Ausführungsbeispiel wird nachstehend mit Bezug auf die Figuren erläutert. Es zeigen:
- Fig. 1: eine perspektivische Ansicht einer Vorrichtung für die Herstellung von Gebinden aus Einzelpackungen;
- Fig. 2: eine Seitenansicht der Vorrichtung von Figur 1 ;
- Fig. 3a: in einer Prinzipdarstellung die Vorrichtung von Figur 1 mit einem sich anschließenden Abtransportband in einer ersten Position der Umhüllungseinheit;
- Fig. 3b: in einer Prinzipdarstellung die Vorrichtung von Figur 1 mit einem sich anschließenden Abtransportband in einer zweiten Position der Umhüllungseinheit;
- Fig. 3c: in einer Prinzipdarstellung die Vorrichtung von Figur 1 mit einem sich anschließenden Abtransportband in einer dritten Position der Umhüllungseinheit;
- Fig. 4: in einer Prinzipdarstellung die Vorrichtung von Figur 1 mit einem sich anschließenden Abtransportband in einer ersten Position der Umhüllungseinheit mit einer Sensoreinheit und
- Fig. 5: in einer Prinzipdarstellung die Vorrichtung von Figur 1 mit einem sich anschließenden Abtransportband in einer ersten Position der Umhüllungseinheit mit einem Schutzblech.

Figur 1 zeigt in einer perspektivischen Ansicht und Figur 1 in einer Seitenansicht eine Umhüllungseinheit 6 einer Vorrichtung 1 für die Herstellung von Gebinden aus Einzelpackungen.

Die Umhüllungseinheit 6 weist zum Transport eines über ein Förderband 14 zugeführten Verpackungsverbunds 2 aus zueinander gruppierten Einzelpackungen ein Einschlagband 12 auf, welches den Verpackungsverbund 2 von einem an das Förderband 14 angrenzenden Einschlagbandeinlauf 26 des Einschlagbands 12 bis zu einem sich in Transportrichtung 7 nachfolgenden Einschlagbandauslauf 27 transportiert, an dem das Einschlagband 12 auf ein sich anschließendes Abtransportband 13 übergeben wird. Innerhalb der Umhüllungseinheit 6 wird der Verpackungsverbund 2 in einen aus einem Papiermaterial gebildeten Zuschnitt 3 eingeschlagen. Der Verpackungsverbund 2 steht dabei auf einem vorderen Ende 5 des auf dem Einschlagband 12 aufliegenden Zuschnitts 3 auf.

Während des Transports des Verpackungsverbunds 2 von dem Einschlagbandeinlauf 26 bis zum an das Abtransportband 13 angrenzenden Einschlagbandauslauf 27 wird der Zuschnitt 3 mit seinem hinteren Ende 4 in Transportrichtung 7 um den Verpackungsverbund 2 herumgeschlagen. Hierzu weist die Umhüllungseinheit 6 eine mit dem Zuschnitt 3 in Eingriff bringbare Führungsstange 9 auf, welche an seitlich benachbart zu dem Einschlagband 12 angeordneten Führungsschienen 8 um das Einschlagband 12 herumgeführt wird.

Auf der Bewegungsbahn der Führungsstange 9 führt diese den Zuschnitt 3 mit seinem hinteren Ende 4 durch eine Durchtrittsöffnung 17 im Bereich zwischen dem Einschlagband 12 und dem Abtransportband 13 hindurch in einen Bereich unterhalb einer durch die Oberseite des Einschlagbands 12 gebildeten Transportebene 11, wo das hintere Ende 4 an eine Unterseite des Verpackungsverbunds 2 an das vordere Ende 5 angelegt wird (vgl. Figuren 3a bis 3c).

Das Einschlagband 12 der das Förderband 14, das Abtransportband 13 und das Einschlagband 12 aufweisenden Transporteinheit 10 ist aus mehreren parallel zueinander angeordneten, in Transportrichtung umlaufenden Vollbändern 21 und Teilbändern 22 gebildet, die abwechselnd parallel zueinander angeordnet sind. Die Teilbänder 22 weisen eine geringere Länge auf als die sich bis zum Einschlagbandauslauf 27 erstreckenden Vollbänder 21, wodurch das Einschlagband 12 in einem Endbereich 28 einen Transport des Verpackungsverbunds 2 allein über die Vollbänder 21 bewirkt. In dem Endbereich 28 weist das Einschlagband 12 somit zwischen den Vollbändern 21 ausgebildete Freiräume 24 auf.

Im Endbereich 28 des Einschlagbands 12 ist ferner auf der dem Verpackungsverbund 2 abgewandten Seite der Vollbänder 21 in einem durch einen Arbeitstrum und einen Leertrum der Vollbänder 21 abgegrenzten Funktionsraum 29 eine als Klebeeinheit 18 ausgebildete Funktionseinheit angeordnet, mittels der im Bereich der Freiräume 24 ein Klebemittel, bspw. ein Leim, auf das vordere Ende 5 des Zuschnitts 3 aufgebracht wird.

Der Funktionsraum 29 ist in einigen der Figuren durch eine gestrichelte Linie angedeutet. Die Klebeeinheit 18 weist hierzu im Bereich der Freiräume 24 in Richtung auf den Verpackungsverbund 2 ausgerichtete Düsen auf. Über diese wird ein über eine Pumpe 19 aus einem Tank 20 gefördertes Klebemittel auf die Unterseite des Verpackungsverbunds 2 aufgebracht. Beim Weitertransport des Verpackungsverbunds 2 aus der Umhüllungseinheit 6 erfolgt eine Überleitung des Verpackungsverbunds 2 von dem Einschlagband 12 auf ein nachgeordnetes Transportband 13. Dabei wird das hintere Ende 4 im Bereich der auf das vordere Ende 5 aufgebrachten Klebemittel an dem vorderen Ende 5 des Zuschnitts 3 fixiert.

Eine durch die Freiräume 24 gerichtete, als Sensoreinheit 15 ausgebildete Funktionseinheit dient zur Detektierung des Verpackungsverbunds 2 im Endbereich 28 des Einschlagbands 12, in dem dann zuverlässig über die Klebeeinheit 18 ein Klebemittel im Bereich des vorderen Endes 5 auf den Zuschnitt 3 aufgebracht werden kann (vgl. Figur 4). Zum Schutz der Teilbänder 22 vor einem Klebemittelauftrag aufgrund eines Klebemittelnebels sowie zum Schutz eines Bandantriebs 23 dient ein Schutzblech 25, welches insbesondere die mit dem Verpackungsverbund 2 in Kontakt bringbare Oberseite der Teilbänder 22 vor einem ungewollten Klebemittelauftrag schützt. Eine Steuerung der Klebeeinheit 18 sowie der Bewegung des Einschlagbands 12 sowie des Abtransportbands 13 erfolgt über eine Steuerung 16 (vgl. Figur 5).

### Bezugszeichenliste

- 1: Vorrichtung
- 2: Verpackungsverbund
- 3: Zuschnitt
- 4: hinteres Ende
- 5: vorderes Ende
- 6: Umhüllungseinheit
- 7: Transportrichtung
- 8: Führungsschiene
- 9: Führungsstange
- 10: Transporteinheit
- 11: Transportebene
- 12: Einschlagband
- 13: Abtransportband
- 14: Förderband
- 15: Sensoreinheit
- 16: Steuerung
- 17: Durchtrittsöffnung
- 18: Klebeeinheit
- 19: Pumpe
- 20: Tank
- 21: Vollbänder
- 22: Teilbänder
- 23: Bandantrieb
- 24: Freiraum
- 25: Schutzblech
- 26: Einschlagbandeinlauf
- 27: Einschlagbandauslauf
- 28: Endbereich
- 29: Funktionsraum

## Patentansprüche

1. Vorrichtung (1) für die Bildung von Gebinden aus Einzelpackungen, insbesondere Flüssigkeitsbehältern, durch Einschlagen eines Verpackungsverbunds (2) aus gruppierten Einzelpackungen in einen Zuschnitt (3) aus einem Verpackungsmaterial, mit
- einer Transporteinheit (10) zum Transportieren des Verpackungsverbunds (2) in eine Transportrichtung (7) und
- einer den Verpackungsverbund (2) mit dem Zuschnitt (3) in Transportrichtung (7) derart umhüllenden Umhüllungseinheit (6), dass ein vorderes Ende (5) und ein hinteres Ende (4) des Zuschnitts (3) an der Transporteinheit (10) anliegend überlappend angeordnet sind, wobei
- die Transporteinheit (10) ein Einschlagband (12) zur Beförderung des Verpackungsverbunds (2) entlang einer Transportebene (11) von einem Einschlagbandeinlauf (26) zu einem Einschlagbandauslauf (27) aufweist, wobei
- das Einschlagband (12) mehrere in Transportrichtung (7) umlaufende, parallel zueinander sowie freiraumbildend im Abstand voneinander angeordnete Einzelbänder 21,22 aufweist,
**dadurch gekennzeichnet, dass**
das Einschlagband im Bereich der Umhüllungseinheit (6) angeordnet ist, wobei das Einschlagband (12) eine erste Gruppe von sich von dem Einschlagbandeinlauf (26) bis zum Einschlagbandauslauf (27) erstreckende, als Vollbänder (21) ausgebildete Einzelbänder und eine zweite Gruppe von sich von dem Einschlagbandeinlauf (26) bis in einen einen Freiraum (24) bildenden Endbereich (28) vor dem Einschlagbandauslauf (27) erstreckende, als Teilbänder (22) ausgebildete Einzelbänder aufweist, und wobei jeweils ein Teilband (22) benachbart zu einem Vollband (21) angeordnet ist.

2. Vorrichtung (1) nach Anspruch 1, **dadurch gekennzeichnet, dass** die Teilbänder (22) 10% bis 50%, bevorzugt 20% bis 40%, besonders bevorzugt 25% bis 35%, kürzer sind als die Vollbänder (21).

3. Vorrichtung (1) nach Anspruch 1 oder 2, **gekennzeichnet durch** einen Funktionsraum (29) zur Aufnahme einer Funktionseinheit (15, 18), wobei sich der Funktionsraum (29) über einen Bereich zwischen einer in Transportrichtung (7) hinteren Umlenkung mindestens eines Teilbandes (22) und einem sich in Transportrichtung (7) an das Einschlagband (12) anschließenden Abtransportband (13), insbesondere zwischen einem Arbeitstrum und einem Leertrum der Vollbänder (21), und quer zur Transportrichtung (7) erstreckt.

4. Vorrichtung (1) nach Anspruch 3, **gekennzeichnet dadurch, dass** mittels mindestens einer Funktionseinheit (15, 18) im Funktionsraum (29) mindestens ein Ende des Zuschnitts (3) sensorisch erfassbar und/oder überwachbar und/oder behandelbar ist, insbesondere ein Klebemittel appliziert werden kann.

5. Vorrichtung (1) nach einem oder mehreren der vorhergehenden Ansprüche, **gekennzeichnet dadurch, dass** im Bereich der Freiräume (24) eine Klebeeinheit (18) zur Aufbringung von Klebemittel auf eine Unterseite des Verpackungsverbunds (2) angeordnet ist.

6. Vorrichtung (1) nach Anspruch 5, **dadurch gekennzeichnet, dass** das Einschlagband (12) im Bereich einer dem Einschlagbandauslauf (27) zugewandten Bandumlenkung der Teilbänder (22) ein die Teilbänder (22) gegenüber der Klebeeinheit (18) abschirmendes Schutzblech (25) aufweist.

7. Vorrichtung (1) nach Anspruch 5 oder 6, **gekennzeichnet durch** eine Sensoreinheit (15) zur Erfassung des Verpackungsverbunds (2) in einem Arbeitsbereich der Klebeeinheit (18).

8. Vorrichtung (1) nach einem oder mehreren der vorhergehenden Ansprüche, **dadurch gekennzeichnet, dass** die Transporteinheit (10) ein sich in Transportrichtung (7) an das Einschlagband (12) anschließendes Abtransportband (13) aufweist, wobei das Einschlagband (12) eine derart höhere Bandgeschwindigkeit, insbesondere eine 1,25- bis 2-mal höhere Bandgeschwindigkeit, als das Abtransportband (13) aufweist, dass das hintere Ende (4) des Zuschnitts (3) beim Übergang des Verpackungsverbunds (2) vom Einschlagband (12) auf das Abtransportband (13) in Richtung auf das vordere Ende (5) des Zuschnitts (3) vorgespannt wird.

9. Verfahren zur Überprüfung und/oder Behandlung eines einen Verpackungsverbund (2) einhüllenden Zuschnitts (3) mittels einer Funktionseinheit (15, 18) unter Verwendung einer Vorrichtung (1) gemäß einem oder mehreren der Ansprüche 1 bis 8, wobei der Verpackungsverbund (2) zwei oder mehr Einzelpackungen, insbesondere Flüssigkeitsbehälter, umfasst,
**dadurch gekennzeichnet, dass** die Funktionseinheit (15, 18) in einem Endbereich (28) auf einer dem Zuschnitt (3) abgewandten Seite des Einschlagbands (12), insbesondere in einem Funktionsraum (29), angeordnet ist und durch den zwischen den Vollbändern (21) gebildeten Freiraum (24) hindurch mit dem Zuschnitt (3) in Wirkverbindung gelangt.

10. Verfahren nach Anspruch 9, **dadurch gekennzeichnet, dass** die Funktionseinheit (15, 18) den Zuschnitt (3) sensorisch erfasst, optisch überwacht und/oder behandelt, insbesondere ein Klebemittel auf den Zuschnitt (3) aufträgt.

11. Verfahren nach Anspruch 9 oder 10, **dadurch gekennzeichnet, dass** die Funktionseinheit (15, 18) die relative Position zwischen
a) mindestens einer der Einzelpackungen und mindestens einer Seite des Zuschnitts (3) oder
b) mindestens einem auf dem Zuschnitt (3) applizierten Klebemittel und mindestens einer der Einzelpackungen oder mindestens einer Seite des Zuschnitts (3)
sensorisch erfasst und/oder optisch überwacht und diese Daten an eine zentrale Steuer- und Rechnereinheit zur Auswertung und/oder Steuerung weiterleitet.

12. Verfahren nach einem der Ansprüche 9 bis 11, **dadurch gekennzeichnet, dass** die Funktionseinheit (15, 18) gegenüber dem Zuschnitt (3) verstellt wird.

## Claims

1. Device (1) for forming bundles of individual packages, in particular liquid containers, by wrapping a packaging assembly (2) consisting of grouped individual packages into a blank (3) made of a packaging material, comprising
- a transport unit (10) for transporting the packaging assembly (2) in a transport direction (7) and
- a covering unit (6) which covers the packaging assembly (2) with the blank (3) in the transport direction (7) in such a way that a front end (5) and a rear end (4) of the blank (3) are arranged on the transport unit (10) so as to overlap,
- the transport unit (10) having a wrapping belt (12) for conveying the packaging assembly (2) along a transport plane (11) from a wrapping belt inlet (26) to a wrapping belt outlet (27),
- the wrapping belt (12) having a plurality of individual belts 21, 22 which extend in the transport direction (7), are parallel to one another and are arranged at a distance from one another so as to save space,
**characterized in that**
the wrapping belt is arranged in the region of the covering unit (6), the wrapping belt (12) having a first group of individual belts which extend from the wrapping belt inlet (26) to the wrapping belt outlet (27) and are designed as full belts (21), and a second group of individual belts which extend in front of the wrapping belt outlet (27) from the wrapping belt inlet (26) to an end region (28) that forms a free space (24), and which are designed as partial belts (22), and a partial belt (22) being arranged adjacent to a full belt (21) in each case.

2. Device (1) according to claim 1, **characterized in that** the partial belts (22) are 10% to 50%, preferably 20% to 40%, particularly preferably 25% to 35%, shorter than the full belts (21).

3. Device (1) according to either claim 1 or claim 2, **characterized by** a functional space (29) for receiving a functional unit (15, 18), the functional space (29) extending over a region between a deflection, at the rear in the transport direction (7), of at least one partial belt (22) and a removal belt (13) which adjoins the wrapping belt (12) in the transport direction (7), in particular between a working strand and an empty strand of the full belts (21), and transversely to the transport direction (7).

4. Device (1) according to claim 3, **characterized in that** at least one end of the blank (3) can be detected by sensors and/or monitored and/or treated by means of at least one functional unit (15, 18) in the functional space (29), in particular an adhesive can be applied.

5. Device (1) according to one or more of the preceding claims, **characterized in that** an adhesive unit (18) for applying adhesive to a lower face of the packaging assembly (2) is arranged in the region of the free spaces (24).

6. Device (1) according to claim 5, **characterized in that** the wrapping belt (12) has, in the region of a belt deflection of the partial belts (22) which faces the wrapping belt outlet (27), a protective plate (25) which shields the partial belts (22) from the adhesive unit (18).

7. Device (1) according to either claim 5 or claim 6, **characterized by** a sensor unit (15) for detecting the packaging assembly (2) in a working region of the adhesive unit (18).

8. Device (1) according to one or more of the preceding claims, **characterized in that** the transport unit (10) has a removal belt (13) which adjoins the wrapping belt (12) in the transport direction (7), the wrapping belt (12) having a higher belt speed, in particular a 1.25 to 2 times higher belt speed than the removal belt (13), such that the rear end (4) of the blank (3) is pretensioned in the direction of the front end (5) of the blank (3) when the package assembly (2) is transferred from the wrapping belt (12) to the removal belt (13).

9. Method for checking and/or treating a blank (3) which envelops a packaging assembly (2) by means of a functional unit (15, 18) using a device (1) according to one or more of claims 1 to 8, the packaging assembly (2) comprising two or more individual packages, in particular liquid containers, **characterized in that** the functional unit (15, 18) is arranged in an end region (28) on a side of the wrapping belt (12) facing away from the blank (3), in particular in a functional space (29) and is operatively connected to the blank (3) through the free space (24) formed between the full belts (21).

10. Method according to claim 9, **characterized in that** the functional unit (15, 18) detects the blank (3) by sensors, optically monitors and/or treats said blank, in particular applies an adhesive to the blank (3).

11. Method according to either claim 9 or claim 10, **characterized in that** the functional unit (15, 18) detects, by sensors, and/or optically monitors the relative position between
a) at least one of the individual packages and at least one side of the blank (3) or
b) at least one adhesive applied to the blank (3) and at least one of the individual packages or at least one side of the blank (3)
and forwards these data to a central open-loop control and computer unit for evaluation and/or open-loop control.

12. Method according to any of claims 9 to 11, **characterized in that** the functional unit (15, 18) is adjusted relative to the blank (3).

## Revendications

1. Dispositif (1) destiné à la formation de paquets constitués d'emballages individuels, en particulier de contenants de liquide, par enveloppement d'un ensemble d'emballages (2) constitué d'emballages individuels groupés dans une découpe (3) constituée d'un matériau d'emballage, comportant
- une unité de transport (10) permettant le transport de l'ensemble d'emballages (2) dans un sens de transport (7) et
- une unité de revêtement (6) revêtant l'ensemble d'emballages (2) de la découpe (3) dans le sens de transport (7) de telle sorte qu'une extrémité avant (5) et une extrémité arrière (4) de la découpe (3) sont disposées de manière à se chevaucher en appui contre l'unité de transport (10), dans lequel
- l'unité de transport (10) présente une bande d'enveloppement (12) permettant le convoyage de l'ensemble d'emballages (2) le long d'un plan de transport (11) d'une entrée de bande d'enveloppement (26) jusqu'à une sortie de bande d'enveloppement (27), dans lequel
- la bande d'enveloppement (12) présente plusieurs bandes individuelles 21, 22 circulant dans le sens de transport (7), disposées parallèlement les unes aux autres ainsi qu'à distance les unes des autres de manière à former un espace libre,
**caractérisé en ce que**
la bande d'enveloppement est disposée dans la région de l'unité de revêtement (6), dans lequel la bande d'enveloppement (12) présente un premier groupe de bandes individuelles s'étendant de l'entrée de bande d'enveloppement (26) jusqu'à la sortie de bande d'enveloppement (27) et réalisées sous forme de bandes pleines (21), et un second groupe de bandes individuelles s'étendant de l'entrée de bande d'enveloppement (26) jusque dans une région d'extrémité (28) formant un espace libre (24) en amont de la sortie de bande d'enveloppement (27) et réalisées sous forme de bandes partielles (22), et dans lequel respectivement une bande partielle (22) est disposée de manière adjacente à une bande pleine (21).

2. Dispositif (1) selon la revendication 1, **caractérisé en ce que** les bandes partielles (22) sont de 10 % à 50 %, de préférence de 20 % à 40 %, de manière particulièrement préférée de 25 % à 35 %, plus courtes que les bandes pleines (21).

3. Dispositif (1) selon la revendication 1 ou 2, **caractérisé par** un espace fonctionnel (29) destiné à recevoir une unité fonctionnelle (15, 18), dans lequel l'espace fonctionnel (29) s'étend sur une région entre une déviation, située à l'arrière dans le sens de transport (7), d'au moins une bande partielle (22) et une bande d'évacuation (13) se raccordant à la bande d'enveloppement (12) dans le sens de transport (7), en particulier entre un brin de travail et un brin vide des bandes pleines (21), et transversalement à la direction de transport (7).

4. Dispositif (1) selon la revendication 3, **caractérisé en ce qu'**au moyen d'au moins une unité fonctionnelle (15, 18) dans l'espace fonctionnel (29), au moins une extrémité de la découpe (3) peut être détectée par un capteur et/ou surveillée et/ou traitée, en particulier un adhésif peut être appliqué.

5. Dispositif (1) selon l'une ou plusieurs des revendications précédentes, **caractérisé en ce qu'**une unité d'encollage (18) permettant l'application d'adhésif sur un côté inférieur de l'ensemble d'emballages (2) est disposée dans la région des espaces libres (24).

6. Dispositif (1) selon la revendication 5, **caractérisé en ce que** la bande d'enveloppement (12) présente une tôle de protection (25) protégeant les bandes partielles (22) vis-à-vis de l'unité d'encollage (18) dans la région d'une déviation de bande, tournée vers l'entrée de bande d'enveloppement (27), des bandes partielles (22).

7. Dispositif (1) selon la revendication 5 ou 6, **caractérisé par** une unité formant capteur (15) permettant la détection de l'ensemble d'emballages (2) dans une région de travail de l'unité d'encollage (18).

8. Dispositif (1) selon l'une ou plusieurs des revendications précédentes, **caractérisé en ce que** l'unité de transport (10) présente une bande d'évacuation (13) se raccordant à la bande d'enveloppement (12) dans le sens de transport (7), dans lequel la bande d'enveloppement (12) présente une vitesse de bande plus élevée, en particulier une vitesse de bande plus élevée de 1,25 à 2 fois, que celle de la bande d'évacuation (13), de telle sorte que l'extrémité arrière (4) de la découpe (3) est précontrainte en direction de l'extrémité avant (5) de la découpe (3) lors du transfert de l'ensemble d'emballages (2) de la bande d'enveloppement (12) à la bande d'évacuation (13).

9. Procédé de surveillance et/ou de traitement d'une découpe (3) revêtant un ensemble d'emballages (2) au moyen d'une unité fonctionnelle (15, 18) à l'aide d'un dispositif (1) selon l'une ou plusieurs des revendications 1 à 8, dans lequel l'ensemble d'emballages (2) comprend deux emballages individuels ou plus, en particulier des contenants de liquide, **caractérisé en ce que** l'unité fonctionnelle (15, 18) est disposée dans une région d'extrémité (28) sur un côté de la bande d'enveloppement (12) opposé à la découpe (3), en particulier dans un espace fonctionnel (29), et vient en liaison fonctionnelle avec la découpe (3) à travers l'espace libre (24) formé entre les bandes pleines (21).

10. Procédé selon la revendication 9, **caractérisé en ce que** l'unité fonctionnelle (15, 18) détecte par capteur, surveille de manière optique et/ou traite la découpe (3), en particulier applique un adhésif sur la découpe (3).

11. Procédé selon la revendication 9 ou 10, **caractérisé en ce que** l'unité fonctionnelle (15, 18) détecte par capteur et/ou surveille de manière optique la position relative entre
a) au moins l'un des emballages individuels et au moins un côté de la découpe (3) ou
b) au moins un adhésif appliqué sur la découpe (3) et au moins l'un des emballages individuels ou au moins un côté de la découpe (3)
et transmet lesdites données à une unité de commande et de calcul centrale pour l'évaluation et/ou la commande.

12. Procédé selon l'une des revendications 9 à 11, **caractérisé en ce que** l'unité fonctionnelle (15, 18) est déplacée par rapport à la découpe (3).
